# EUROPÄISCHE PATENTSCHRIFT

(11) **EP 1 276 406 B1**
(45) Veröffentlichungstag und Bekanntmachung des Hinweises auf die Patenterteilung: **05.06.2013**
(21) Anmeldenummer: 01943239.2
(22) Anmeldetag: 10.04.2001
(51) Int. Cl.: A47C 20/04

(54) **MOTORISCH VERSTELLBARE STÜTZEINRICHTUNG FÜR EINE POLSTERUNG EINES SITZ- UND/ODER LIEGEMÖBELS**
SUPPORT DEVICE THAT CAN BE ADJUSTED BY MEANS OF A MOTOR AND IS USED FOR THE UPHOLSTERY OF A PIECE OF FURNITURE USED FOR SITTING AND/OR LAYING UPON
DISPOSITIF D'APPUI À RÉGLAGE MOTORISÉ DESTINÉ AU REMBOURRAGE D'UN FAUTEUIL ET/OU D'UN MEUBLE DE COUCHAGE

(30) Priorität: 11.04.2000 DE 20006690 U
(43) Veröffentlichungstag der Anmeldung: 22.01.2003
(73) Patentinhaber: LINAK A/S, 6430 Nordborg (DK)
(72) Erfinder: DEWERT, Eckhart, 8002 Zürich (CH)
(74) Vertreter: Pedersen, Soeren Skovgaard
(86) Internationale Anmeldenummer: PCT/EP2001/004094
(87) Internationale Veröffentlichungsnummer: WO 2001/076422

(56) Entgegenhaltungen:
- EP-A- 0 372 032
- EP-A- 0 583 660
- DE-A- 3 842 078
- FR-A- 2 780 256

## Beschreibung

Die Erfindung betrifft eine motorisch verstellbare Stützeinrichtung der im Oberbegriff des Anspruchs 1 genannten Art für eine Polsterung eines Sitz- und/oder Liegemöbels.

Derartige Stützeinrichtungen sind in Form motorisch verstellbarer Lattenroste für Betten oder dergleichen allgemein bekannt.

Durch DE 38 42 078 C2 ist eine motorisch verstellbare Stützeinrichtung der betreffenden Art in Form eines Lattenrostes bekannt, der einen Grundkörper mit einem Rahmen aufweist, mit dem mehrere relativ zueinander verstellbare Stützteile verbunden sind. Die bekannte Stützeinrichtung weist eine lösbar mit dem Grundkörper verbundene Antriebseinheit auf, die ein Gehäuse aufweist. Das Gehäuse weist zwei zueinander beabstandete Ausnehmungen auf, in die in Montageposition der Antriebseinheit jeweils eine drehbar an dem Grundkörper der Stützeinrichtung gelagerte Welle eingreift, die jeweils mit einem zu verstellenden Stützteil in Wirkungsverbindung steht und mittels der Antriebseinheit verdrehbar ist. Bei der bekannten Stützeinrichtung ist die Antriebseinheit unterhalb des Rahmens des Lattenrostes angeordnet.

Ein Nachteil der bekannten Stützeinrichtung besteht darin, daß sie eine relativ große Bauhöhe aufweist.

Ähnliche Stützeinrichtungen sind auch durch EP 0 372 032 B1 und EP 0 583 660 B1 bekannt. Diese Stützeinrichtungen weisen ebenfalls eine relativ große Bauhöhe auf.

Der Erfindung liegt die Aufgabe zugrunde, eine motorisch verstellbare Stützeinrichtung der im Oberbegriff des Anspruchs 1 genannten Art anzugeben, die den Nachteil der bekannten Stützeinrichtungen nicht aufweist, deren Bauhöhe also verringert ist.

Diese Aufgabe wird durch die im Anspruch 1 angegebene Lehre gelöst.

Die Erfindung löst sich von dem Gedanken, die Antriebseinheit unterhalb des Grundkörpers der Stützeinrichtung anzuordnen, wie dies bei den bekannten Stützeinrichtungen der Fall ist. Ihr liegt vielmehr der Gedanke zugrunde, die Antriebseinheit so anzuordnen, daß sie in Einbaulage in Vertikalrichtung zwischen der Welle und den Stützteilen angeordnet ist. Hierzu sieht die Erfindung vor, daß die Antriebseinheit von der Stützseite her auf die Welle aufgesetzt ist.

Auf diese Weise ist die Antriebseinheit zwischen der Welle und den Stützteilen aufgenommen, so daß sie nicht oder nur unwesentlich über den Grundkörper der Stützeinrichtung hervorsteht. Somit ist die Bauhöhe der erfindungsgemäßen Stützeinrichtung wesentlich verringert und im wesentlichen noch durch die Bauhöhe des Grundkörpers der Stützeinrichtung bestimmt.

Aufgrund der geringen Bauhöhe der Stützeinrichtung ist ein in Einbaulage der Stützeinrichtung, beispielsweise an einem Bett, unterhalb der Stützeinrichtung gebildeter Raum nutzbar, beispielsweise zum Verstauen von Gegenständen, da dieser Raum nicht oder nur in unwesentlichem Maße von der Antriebseinheit eingenommen wird.

Darüber hinaus ist die erfindungsgemäße Stützeinrichtung optisch ansprechend, da sie aufgrund ihrer geringen Bauhöhe im wesentlichen den Eindruck einer herkömmlichen, nicht motorisch verstellbaren Stützeinrichtung vermittelt.

Ein weiterer Vorteil der erfindungsgemäßen Stützeinrichtung besteht darin, daß sie aufgrund ihrer geringen Bauhöhe beim Transport und bei der Lagerung weniger Raum einnimmt als die bekannten Stützeinrichtungen. Dies spart Kosten.

Die erfindungsgemäße Stützeinrichtung ist einfach und kostengünstig herstellbar und einfach an dem Grundkörper der Stützeinrichtung montierbar.

Eine Weiterbildung der erfindungsgemäßen Lehre sieht vor, daß die Welle an dem Grundkörper der Stützeinrichtung gelagert ist. Auf diese Weise ergibt sich ein stabiler und robuster Aufbau.

Eine andere Weiterbildung der erfindungsgemäßen Lehre sieht vor, daß mit der Welle drehfest ein Schwenkhebel verbunden ist, der zum Verschwenken desselben mit einem Antriebsmotor der Antriebseinheit in Antriebsverbindung steht. Auf diese Weise ist die Verstelleinrichtung der erfindungsgemäßen Stützeinrichtung besonders einfach im Aufbau und damit kostengünstig herstellbar. Außerdem sind bei dieser Ausführungsform mit der Verstelleinrichtung besonders hohe Kräfte aufbringbar, was insbesondere dann von Vorteil ist, wenn die Stützeinrichtung unter Last, beispielsweise unter dem Gewicht einer auf ihr ruhenden Person, verstellt werden soll.

Die Antriebseinheit der erfindungsgemäßen Stützeinrichtung kann in beliebiger geeigneter Weise ausgebildet sein. Eine vorteilhafte Ausführungsform sieht vor, daß die Antriebseinheit ein linear bewegliches Antriebselement aufweist, mit dem der Schwenkhebel zum Verschwenken desselben in Wirkungsverbindung steht. Auf diese Weise ergibt sich ein einfacher und kostengünstiger sowie robuster Aufbau der Antriebseinheit.

Bei der Ausführungsform mit dem Schwenkhebel ist dieser zweckmäßigerweise ein abgewinkelter oder abgebogener Hebel, wie dies eine Weiterbildung vorsieht. Bei entsprechender Anlenkung des Hebels, beispielsweise an ein linear bewegliches Antriebselement, sind mit dieser Ausführungsform besonders hohe Kräfte aufbringbar.

Bei der Ausführungsform mit dem linear beweglichen Antriebselement kann diese in beliebiger geeigneter Weise ausgebildet sein. Eine Weiterbildung sieht vor, daß das linear bewegliche Antriebselement eine verdrehsicher und in Axialrichtung beweglich auf einer drehantreibbaren Stellspindel gehaltene Spindelmutter ist. Derartige Spindeltriebe stehen als einfache und kostengünstige sowie robuste Standardbauteile zur Verfügung.

In kinematischer Umkehrung der vorgenannten Ausführungsform kann das linear bewegliche Antriebselement jedoch auch eine in ihrer Axialrichtung bewegliche Stellspindel sein, auf der eine ortsfeste, drehantreibbare Spindelmutter angeordnet ist.

Grundsätzlich ist es ausreichend, daß die Stützeinrichtung eine einzige, mit einem zu verstellenden Stützteil in Wirkungsverbindung stehende Welle aufweist. Zweckmäßigerweise sind jedoch zwei drehbar gelagerte Wellen vorgesehen, wobei jeder Welle eine Ausnehmung in dem Gehäuse der Antriebseinheit zugeordnet ist. Durch Verwendung von zwei Wellen, von denen jede mit wenigstens einem zu verstellenden Stützteil in Wirkungsverbindung steht, ergeben sich vielfältige Verstellmöglichkeiten, beispielsweise eines Lattenrostes, der ein Oberkörperstützteil, ein Kopfstützteil, ein Beinstützteil und ein Wadenstützteil aufweist, die relativ zu einem mittleren Stützteil verstellbar sind.

Eine andere vorteilhafte Weiterbildung der erfindungsgemäßen Lehre sieht Verriegelungsmittel zur Verriegelung der Antriebseinheit in Montageposition an der Stützeinrichtung vor. Auf diese Weise ist verhindert, daß sich die Antriebseinheit unter Last von der Welle löst.

Zweckmäßigerweise weist der Grundkörper der erfindungsgemäßen Stützeinrichtung einen Rahmen auf, wie dies eine Weiterbildung vorsieht.

Eine andere Weiterbildung der erfindungsgemäßen Lehre sieht vor, daß die Stützeinrichtung als Lattenrost ausgebildet ist.

Eine außerordentlich vorteilhafte Weiterbildung der erfindungsgemäßen Lehre sieht vor, daß die Antriebseinheit an einem ersten Teil des Möbels angeordnet ist, daß die Antriebseinheit eine Aufwickelvorrichtung für ein band-, seil- oder kettenförmiges Zugmittel aufweist, das nach Art eines Flaschenzuges über wenigstens eine an dem Gehäuse oder einem anderen, beim Verstellen des Stützteiles relativ zu dem ersten Teil ortsfesten Teil angeordnete Umlenkrolle und wenigstens eine an dem zu verstellenden Stützteil oder einem mit diesem Teil zum Verstellen desselben in Wirkungsverbindung stehenden Zwischenteil angeordnete Umlenkrolle geführt ist, wobei das Zugmittel mit dem zugeordneten, zu verstellenden Stützteil derart in Wirkungsverbindung steht, daß beim Aufwickeln des Zugmittels eine Verstellung des Stützteiles erfolgt. Bei dieser Ausführungsform arbeitet der erfindungsgemäße Möbelantrieb der erfindungsgemäßen Stützeinrichtung nach Art eines Flaschenzuges. Aufgrunddessen können auch bei Verwendung kleiner und damit kostengünstiger Antriebsmotoren, beispielsweise Elektromotoren, von der Antriebseinheit des Möbelantriebes hohe Kräfte aufgebracht werden. Durch die Verwendung kleiner und damit kostengünstiger Antriebsmotoren ist der erfindungsgemäße Möbelantrieb insgesamt einfach und damit kostengünstig gestaltet. Außerdem ist er kompakt im Aufbau.

Grundsätzlich ist es ausreichend, wenn das Zugmittel nach Art eines 2-strängigen Flaschenzuges über die Umlenkrollen geführt ist. Eine außerordentlich vorteilhafte Weiterbildung der erfindungsgemäßen Lehre sieht jedoch vor, daß das Zugmittel nach Art eines mindestens 4-strängigen Flaschenzuges abwechselnd über an dem Gehäuse oder einem anderen beim Verstellen des Stützteiles relativ zu dem ersten Teil ortsfesten Teil angeordnete Umlenkrollen und über an dem zugeordneten Stützteil oder einem mit diesem Teil zum Verstellen desselben in Wirkungsverbindung stehenden Zwischenteil angeordnete Umlenkrollen geführt ist. Bei dieser Ausführungsform ist eine höhere Untersetzung erreicht als bei einem lediglich 2-strängigen Flaschenzug, so daß sich in Abhängigkeit von der Anzahl der Stränge des Flaschenzuges besonders hohe Kräfte aufbringen lassen. Der Antriebsmotor der Antriebseinheit kann damit noch kleiner und kostengünstiger sowie kompakter ausgebildet sein.

Weiterbildungen der erfindungsgemäßen Lehre sehen vor, daß die einer Antriebseinheit zugeordneten, an dem Gehäuse oder einem anderen beim Verstellen des Stützteiles ortsfesten Teil angeordneten Umlenkrollen koaxiale Drehachsen aufweisen oder auf einer gemeinsamen Drehachse angeordnet sind und/oder daß die dem Stützteil zugeordneten, an diesem oder einem Zwischenteil angeordneten Umlenkrollen koaxiale Drehachsen aufweisen oder auf einer gemeinsamen Drehachse angeordnet sind. Bei diesen Ausführungsformen bilden die einem Teil des Möbels zugeordneten Umlenkrollen jeweils einen kompakten, platzsparenden Rollenblock.

Andere Weiterbildungen der erfindungsgemäßen Lehre sehen vor, daß die einer Antriebseinheit zugeordneten, an dem Gehäuse oder einem anderen beim Verstellen des Stützteiles ortsfesten Teil angeordneten Umlenkrollen zueinander parallele Drehachsen aufweisen und/oder daß die dem Stützteil zugeordneten, an diesem oder einem Zwischenteil angeordneten Umlenkrollen zueinander parallele Drehachsen aufweisen. Bei diesen Ausführungsformen ergibt sich ein in Axialrichtung der Umlenkrollen besonders kompakter Aufbau.

Entsprechend den jeweiligen Anforderungen kann das der Aufwickelvorrichtung abgewandte Ende des Zugmittels an dem zu verstellenden Stützteil oder an dem mit dem Stützteil zum Verstellen desselben in Wirkungsverbindung stehenden Zwischenteil oder an dem Gehäuse oder dem ersten Teil festgelegt sein.

Grundsätzlich können mit dem erfindungsgemäßen Möbelantrieb beliebige Verstellbewegungen von Teilen eines Möbels ausgeführt werden. Zweckmäßigerweise ist die Antriebseinheit bzw. sind die Antriebseinheiten jedoch als Schwenkantrieb bzw. Schwenkantriebe zum Verschwenken des Stützteiles bzw. der Stützteile relativ zu dem ersten Teil ausgebildet, wie dies eine Ausführungsform vorsieht. Diese Ausführungsform ist besonders einfach und damit kostengünstig im Aufbau, da sich ein Schwenkantrieb nach dem Flaschenzugprinzip mit geringem konstruktiven Aufwand realisieren läßt.

Eine andere Weiterbildung der erfindungsgemäßen Lehre sieht vor, daß das Zwischenteil ein Schwenkhebel ist, der wenigstens eine Umlenkrolle trägt. Diese Ausführungsform ist einfach im Aufbau und damit kostengünstig herstellbar. Der Schwenkhebel kann hierbei in beliebiger geeigneter Weise mit dem Stützteil zum Verstellen desselben in Wirkungsverbindung stehen.

Eine außerordentlich vorteilhafte Weiterbildung der vorgenannten Ausführungsform sieht vor, daß der Schwenkhebel drehfest mit einer drehbar gelagerten Welle verbunden ist, mit der das Stützteil zum Verschwenken desselben in Wirkungsverbindung steht. Diese Ausführungsform ist einfach im Aufbau und besonders robust, so daß sich mit dem Möbelantrieb gemäß dieser Ausführungsform besonders hohe Kräfte aufbringen lassen.

Eine Weiterbildung der vorgenannten Ausführungsform sieht vor, daß der Schwenkhebel zur Bildung einer drehfesten Verbindung formschlüssig mit der Welle verbunden ist. Diese Ausführungsform ist besonders robust und zur Übertragung besonders hoher Kräfte geeignet.

Eine andere Weiterbildung der Ausführungsform mit dem Schwenkhebel und der Welle sieht vor, daß die Welle einen unrunden Querschnitt aufweist und formschlüssig in eine Ausnehmung des Schwenkhebels eingreift, die zum Querschnitt der Welle im wesentlichen komplementär geformt ist. Diese Ausführungsform ist besonders einfach im Aufbau.

Gemäß einer anderen Weiterbildung ist die Ausnehmung des Schwenkhebels in Radialrichtung der Welle offen ausgebildet, wobei Verriegelungsmittel zum Verriegeln der Welle in der Ausnehmung vorgesehen sind. Dies erleichtert das Einsetzen der Welle in die Ausnehmung.

Eine andere Weiterbildung der Ausführungsform mit dem Schwenkhebel sieht vor, daß dieser als zweiarmiger Hebel ausgebildet ist, wobei jeder Hebelarm wenigstens eine Umlenkrolle trägt. Auch mit dieser Ausführungsform läßt sich ein besonders kompakter Aufbau erreichen.

Die Aufwickelvorrichtung kann in beliebiger geeigneter Weise ausgebildet sein. Eine zweckmäßige Weiterbildung sieht vor, daß die Aufwickelvorrichtung ein drehbar gelagertes Wickelelement aufweist, an dem das der Aufwickelvorrichtung zugewandte Ende des Zugmittels festgelegt ist und das mit einem Motor, vorzugsweise einem Elektromotor, in Drehantriebsverbindung steht. Der Motor, der den Drehantrieb für das Wickelelement bildet, kann aufgrund der erfindungsgemäßen Anwendung des Prinzips eines Flaschenzuges klein und damit kostengünstig ausgebildet sein.

Ein mit einer erfindungsgemäßen Stützeinrichtung versehenes Sitz- und/oder Liegemöbel ist im Anspruch 29 angegeben.

Die Erfindung wird nachfolgend anhand der beigefügten Zeichnung näher erläutert, in der ein Ausführungsbeispiel einer erfindungsgemäßen Stützeinrichtung in Form eines Lattenrostes dargestellt ist.

Es zeigt:
- Fig. 1: in stark schematischer Seitenansicht ein Ausführungsbeispiel einer erfindungsgemäßen Stützeinrichtung,
- Fig. 2: in ähnlicher, gegenüber Fig. 1 vergrößerter Darstellung die Stützeinrichtung gemäß Fig. 1, zur Verdeutlichung der Anordnung der Antriebseinheit an dem Grundkörper der Stützeinrichtung teilweise in Phantomdarstellung,
- Fig. 3: in schematischer Seitenansicht ein Ausführungsbeispiel eines erfindungsgemäßen Möbelantriebs, wobei aus Gründen der Darstellung eine Hälfte des Gehäuses weggelassen ist und
- Fig. 4: in gleicher Darstellung wie Fig. 2 die Stützeinrichtung gemäß Fig. 1 mit dem Möbelantrieb gemäß Fig. 3.

In den Figuren der Zeichnung sind gleiche bzw. sich entsprechende Bauteile mit den gleichen Bezugszeichen versehen.

In Fig. 1 ist ein Ausführungsbeispiel einer erfindungsgemäßen Stützeinrichtung 2 dargestellt, die bei diesem Ausführungsbeispiel als Lattenrost ausgebildet ist und einen Grundkörper 4 aufweist. Der Grundkörper 4 weist einen Rahmen 6 mit zueinander parallelen Längsholmen auf, von denen in der Zeichnung lediglich ein Längsholm 8 erkennbar ist, wobei die Längsholme 8 über in der Zeichnung nicht erkennbare Querholme miteinander verbunden sind.

Der Grundkörper 4 weist ferner mehrere relativ zueinander verstellbare Stützteile auf, von denen ein mittleres Stützteil 10 mit dem Rahmen 6 verbunden und relativ zu diesem nicht verstellbar ist. Mit einer Seite des mittleren Stützteils 10 ist gelenkig und um eine horizontale Schwenkachse verschwenkbar ein Oberkörperstützteil 12 verbunden, mit dessen dem mittleren Stützteil 10 abgewandter Seite gelenkig und um eine horizontale Schwenkachse verschwenkbar ein Kopfstützteil 14 verbunden ist. Mit der dem Oberkörperstützteil 12 abgewandten Seite des mittleren Stützteils 10 ist gelenkig und um eine horizontale Schwenkachse verschwenkbar ein Beinstützteil 16 verbunden, mit dessen dem mittleren Stützteil 10 abgewandter Seite gelenkig und um eine horizontale Schwenkachse verschwenkbar ein Wadenstützteil 18 verbunden ist. Die Stützeinrichtung 2 dient zum Abstützen einer in der Zeichnung nicht dargestellten Polsterung eines Sitz- und/oder Liegemöbels, beispielsweise einer Matratze eines Bettes.

Die erfindungsgemäße Stützeinrichtung 2 weist zum Verstellen der Stützteile 12, 14, 16, 18 relativ zu dem mittleren Stützteil 10 und dem Rahmen 6 eine lösbar mit dem Grundkörper 4 verbundene Antriebseinheit 32 auf, die zum Verschwenken von um Drehachsen 20, 22 drehbar an dem Rahmen 6 gelagerten Wellen 24, 26 dient.

Die Welle 24 dient zum Verschwenken des Wadenstützteiles 18 und des Beinstützteiles 16 relativ zu dem mittleren Stützteil 10 und ist mit dem Wadenstützteil 18 über eine Hebelanordnung 28 verbunden, während die Welle 26 zum Verstellen des Oberkörperstützteiles 12 und des Kopfstützteiles 14 relativ zu dem mittleren Stützteil 10 dient und mit dem Kopfstützteil 14 über einen Hebel 30 verbunden ist.

Fig. 2 zeigt eine bei diesem Ausführungsbeispiel als Doppelantrieb ausgebildete, an dem Grundkörper 4 montierte Antriebseinheit 32, die zwei Antriebe 34, 34' aufweist, die in einem gemeinsamen Gehäuse 36 aufgenommen sind.

Der Antrieb 34 weist einen Elektromotor 38 auf, der über ein Getriebe 40 mit einer drehantreibbaren Stellspindel 42 in Antriebsverbindung steht, auf der verdrehsicher und in Axialrichtung beweglich eine Spindelmutter 44 angeordnet ist, die ein linear bewegliches Antriebselement des Antriebes 34 bildet. Die Spindelmutter 44 ist als Betätigungselement für einen bei diesem Ausführungsbeispiel als Winkelhebel ausgebildeten Schwenkhebel 46 ausgebildet, der drehfest mit der Welle 24 verbunden ist.

Zum Verstellen des Wadenstützteiles 18 und des Beinstützteiles 16 relativ zu dem mittleren Stützteil 10 aus einer Ausgangslage in die in Fig. 1 dargestellte Verstellage treibt der Elektromotor die Stellspindel 42 derart an, daß sich die Spindelmutter 44 in Fig. 2 nach rechts bewegt. Hierbei verschwenkt der Schwenkhebel 46 in Fig. 2 im Uhrzeigersinn, so daß sich die Welle 24 in Fig. 2 im Uhrzeigersinn dreht und hierbei einen drehfest mit der Welle 24 verbundenen Hebel 48 der Hebelanordnung 28 in Fig. 2 im Uhrzeigersinn schwenkt. Hierbei werden das Beinstützteil 16 und das Wadenstützteil 18 relativ zu dem mittleren Stützteil 10 verstellt, bis die in Fig. 1 dargestellte Endlage der Verstellbewegung erreicht ist.

Der Antrieb 34' ist in zu dem Antrieb 34 entsprechender Weise aufgebaut und wird daher hier nicht näher erläutert; seine Bauteile sind mit Bezugszeichen versehen, die den Bezugszeichen der Bauteile des Antriebs 34 entsprechen.

Erfindungsgemäß ist die Antriebseinheit 32 von der Stützseite her auf die Wellen 24, 26 aufgesetzt, also von der Seite des Grundkörpers her, an der die Stützteile 10-18 angeordnet sind. Zum Aufsetzen der Antriebseinheit 32 auf die Wellen 24, 26 weist das Gehäuse 36 Ausnehmungen 50, 52 auf, in die in der in Fig. 2 dargestellten Montageposition der Antriebseinheit 32 die Wellen 24, 26 eingreifen, so daß die mit den Wellen 24, 26 verbundenen Schwenkhebel 46, 46' mit den Spindelmuttern 44, 44' der Antriebseinheit 32 in Eingriff gelangen, wie dies aus Fig. 2 ersichtlich ist.

Dadurch, daß die Antriebseinheit 32 von der Stützseite her auf die Wellen 24, 26 aufgesetzt ist, ist das Gehäuse 36 der Antriebseinheit 32 in Richtung senkrecht zu einer durch die Oberseite des mittleren Stützteiles 10 definierten Stützebene, in Fig. 2 also in Vertikalrichtung zwischen den Stützteilen 10-18 und den Wellen 24, 26 aufgenommen. Aufgrunddessen weist die erfindungsgemäße Stützeinrichtung 2 gegenüber den bekannten Stützeinrichtungen eine wesentlich verringerte Bauhöhe auf, die im wesentlichen durch die Bauhöhe des Rahmens 6 bestimmt ist. Der Grundkörper 4 weist zusammen mit der Antriebseinheit 32 eine Bauhöhe auf, die nur unwesentlich größer ist als die Bauhöhe des Grundkörpers 4 allein.

Die Montage der Antriebseinheit 32 an dem Grundkörper 4 kann beispielsweise erfolgen, bevor das mittlere Stützteil 10 an dem Rahmen 6 montiert wird bzw. bevor die Latten des Lattenrostes, von denen in Fig. 2 lediglich ein Lattenpaar mit dem Bezugszeichen 54 versehen ist, mit dem mittleren Stützteil 10 verbunden werden. Es ist jedoch auch möglich, die Antriebseinheit an dem Grundkörper 4 zu montieren, nachdem das mittlere Stützteil 10 an dem Rahmen 6 und die Latten 54 an dem mittleren Stützteil 10 montiert worden sind. Hierzu wird die Antriebseinheit 32 zunächst in Richtung eines Pfeiles 54 schräg von unten zwischen dem mittleren Stützeil 10 und der Welle 24 hindurchgeschoben, daran anschließend in Fig. 2 entgegen dem Uhrzeigersinn verschwenkt, mit der Ausnehmung 52 auf die Welle 26 aufgesetzt und schließlich so verschwenkt, daß die Welle 24 in die Ausnehmung 50 eingreift. Zur Verriegelung der Antriebseinheit 32 an der Stützeinrichtung 2 in der in Fig. 2 dargestellten Montageposition sind Verriegelungsmittel in Form von Schiebern 51, 53 vorgesehen.

In Fig. 3 ist ein Ausführungsbeispiel eines erfindungsgemäßen Möbelantriebs dargestellt, der als Doppelantrieb ausgebildet ist und zwei Antriebe 34, 34' aufweist. Nachfolgend wird lediglich der Antrieb 34 näher erläutert; der Antrieb 34' ist entsprechend aufgebaut, und seine Bauteile sind mit Bezugszeichen versehen, die den Bezugszeichen der Bauteile des Antriebs 34 entsprechen.

Der Antrieb 34 weist eine Aufwickelvorrichtung 54 für ein flexibles Zugmittel in Form eines dünnen Seiles 56 auf, die einen kompakten Elektromotor 58 aufweist, dessen Abtriebswelle eine Schnecke 60 drehantreibt, die mit einem Schneckenrad 62 in Eingriff steht.

Mit dem Schneckenrad 62 ist drehfest ein drehbar gelagertes Wickelelement 64 verbunden, das zum Aufwikkeln des Seiles 56 dient, dessen der Aufwickelvorrichtung 54 zugewandtes Ende an dem Wickelelement 64 festgelegt ist.

Der Antrieb 34 weist ferner einen Schwenkhebel 66 auf, der um eine in Fig. 3 in die Zeichenebene hinein verlaufende Drechachse 68 drehbar gelagert ist und bei diesem Ausführungsbeispiel als zweiarmiger Hebel ausgebildet ist, dessen Arme 70, 72 Umlenkrollen für das Seil 56 tragen, von denen in Fig. 3 lediglich eine Umlenkrolle mit dem Bezugszeichen 74 versehen ist.

Das Seil 56 ist nach Art eines mehrsträngigen Flaschenzuges abwechselnd über die Umlenkrollen 74 des Schwenkhebels 66 und über an der Innenwandung des Gehäuses 36 gelagerte Umlenkrollen geführt, von denen in Fig. 3 lediglich eine Umlenkrolle mit dem Bezugszeichen 76 versehen ist. Das der Aufwickelvorrichtung 54 abgewandte Ende 78 des Seiles 56 ist an der Innenwandung des Gehäuses 36 festgelegt.

Der Schwenkhebel 66 ist in Montageposition des Möbelantriebs drehfest mit einer in Fig. 3 nicht dargestellten Welle verbindbar, die mit dem zu verstellenden Stützteil in Wirkungsverbindung steht. Bei dem Ausführungsbeispiel gemäß Fig. 3 ist die drehfeste Verbindung zwischen dem Schwenkhebel 66 und der in Fig. 3 nicht dargestellten Welle eine formschlüssige Verbindung. Zu diesem Zweck weist der Schwenkhebel 66 eine Ausnehmung 80 mit unrundem Querschnitt auf, wobei der Querschnitt der Welle zum Querschnitt der Ausnehmung 80 im wesentlichen komplementär ausgebildet ist und die Welle in Montageposition formschlüssig in die Ausnehmung 80 eingreift.

Fig. 4 zeigt den Möbelantrieb gemäß Fig. 3 in Montageposition, in der die Antriebseinheit 32 von der Stützseite her auf die Wellen 24, 26 aufgesetzt ist. Wie aus Fig. 4 ersichtlich, ist der Querschnitt der Wellen 24, 26 zu dem Querschnitt der Ausnehmungen 80, 80' der Schwenkhebel 66, 66' der Antriebseinheit 32 im wesentlichen komplementär ausgebildet, so daß in montageposition der Antriebseinheit 32 die Welle 24 drehfest mit dem Schwenkhebel 66 und die Welle 26 drehfest mit dem Schwenkhebel 66' verbunden ist.

Um die Wellen 24, 26 in den in Radialrichtung offenen Ausnehmungen 80, 80' zu halten, sind in der Zeichnung nicht dargestellte Verriegelungsmittel vorgesehen.

Die Funktionsweise des erfindungsgemäßen Möbelantriebs ist wie folgt:

Zur Verstellung des Wadenstützteiles 18 und des Beinstützteiles 16 relativ zu dem mittleren Stützteil 10 treibt der Elektromotor 58 die Aufwickelvorrichtung 54 derart an, daß sich das Wickelelement 64 in Fig. 4 entgegen dem Uhrzeigersinn dreht, so daß das Seil 56 aufgewickelt wird. Aufgrund dessen verschwenkt die Welle 24 in Fig. 4 im Uhrzeigersinn, so daß das Beinstützteil mittels der Hebelanordnung 28, deren Hebel 48 drehfest mit der Welle 24 verbunden ist, in die in Fig. 4 dargestellte Verstellage verschwenkt wird.

In entsprechender Weise sind das Oberkörperstützteil 12 und das Nackenstützteil 14 mittels des Antriebes 34' verstellbar. Die Rückstellung der Stützteile in die Ausgangslage, in der die Stützteile 10-18 eine gemeinsame horizontale Stützebene aufspannen, erfolgt unter der Gewichtskraft der Stützteile, jedoch bei eingeschaltetem Antrieb.

Aufgrund der Anwendung des Prinzips eines Flaschenzuges lassen sich mit dem erfindungsgemäßen Möbelantrieb hohe Kräfte aufbringen, so daß der Motor 58 klein und kompakt ausgebildet sein kann. Der erfindungsgemäße Möbelantrieb kann sowohl bei erfindungsgemäßen Stützeinrichtungen verwendet werden, bei denen er von der Stützseite her auf die Wellen 24, 26 aufgesetzt wird, als auch bei solchen Stützeinrichtungen, bei denen er von der der Stützseite abgewandten Seite auf die Wellen 24, 26 aufgesetzt wird oder in Axialrichtung der Wellen 24, 26 auf diese aufgeschoben wird. Der erfindungsgemäße Möbelantrieb ist somit unabhängig von der Art und Weise der Montage mit beliebigen Stützeinrichtungen verwendbar. Er kann als Doppelantrieb mit zwei in einem gemeinsamen Gehäuse aufgenommenen Antrieben ausgebildet sein, wie dies bei dem Ausführungsbeispiel gemäß Fig. 3 der Fall ist. Er kann jedoch auch als Einzelantrieb mit einem einzigen Antrieb ausgebildet sein oder eine beliebige Anzahl von Antrieben aufweisen.

## Patentansprüche

1. Motorisch verstellbare Stützeinrichtung für eine Polsterung eines Sitz- und/oder Liegemöbels, beispielsweise eine Matratze eines Bettes,
mit einem Grundkörper (4), der wenigstens zwei relativ zueinander verstellbare Stützteile (10-18) aufweist,
mit wenigstens einer lösbar mit dem Grundkörper (4) verbundenen Antriebseinheit (32), die ein Gehäuse (36) aufweist, wobei das Gehäuse (36) wenigstens eine Ausnehmung (50, 52) aufweist, in die in Montageposition der Antriebseinheit (32) eine drehbare Welle (24, 26) eingreift, die mit einem zu verstellenden Stützteil (10-18) in wirkungsverbindung steht und mittels der Antriebseinheit (32) zum Verstellen des Stützteiles verdrehbar ist,
**dadurch gekennzeichnet,**
**daß** die Antriebseinheit (32) von der Stützseite her auf die Welle (24, 26) aufgesetzt ist, derart, daß das Gehäuse (36) der Antriebseinheit (32) in vertikalrichtung im wesentlichen zwischen den Stützteilen (10-13) und der Welle (24, 26) angeordnet ist.

2. Stützeinrichtung nach Anspruch 1, **dadurch gekennzeichnet, daß** die Welle (24, 26) an dem Grundkörper (4) der Stützeinrichtung (2) gelagert ist.

3. Stützeinrichtung nach Anspruch 2, **dadurch gekennzeichnet, daß** mit der Welle (24, 26) drehfest ein Schwenkhebel (46, 46') verbunden ist, der zum Verschwenken desselben mit einem Antriebsmotor (4C, 40') der Antriebseinheit (32) in Antriebsverbindung steht.

4. Stützeinrichtung nach Anspruch 3, **dadurch gekennzeichnet, daß** die Antriebseinheit (32) wenigstens ein linear bewegliches Antriebselement (44, 44') aufweist, mit dem der Schwenkhebel (46, 46') zum Verschwenken desselben in Wirkungsverbindung steht.

5. Stützeinrichtung nach Anspruch 3, **dadurch gekennzeichnet, daß** der Schwenkhebel (46, 46') ein abgewinkelter oder abgebogener Hebel ist.

6. Stützeinrichtung nach Anspruch 4, **dadurch gekennzeichnet, daß** das linear bewegliche Antriebselement eine verdrehsicher und in Axialrichtung beweglich auf einer drehantreibbaren Stellspindel (42, 42') gehaltene Spindelmutter (44, 44') ist.

7. Stützeinrichtung nach Anspruch 4, **dadurch gekennzeichnet, daß** das linear bewegliche Antriebselement eine in ihrer Axialrichtung bewegliche Stellspindel ist, auf der eine ortsfeste, drehantreibbare Spindelmutter angeordnet ist.

8. Stützeinrichtung nach Anspruch 1, **gekennzeichnet durch** Verriegelungsmittel zur verriegelung der Antriebseinheit (32) in Montageposition an der Stützeinrichtung (2).

9. Stützeinrichtung nach Anspruch 1, **dadurch gekennzeichnet, daß** zwei drehbar gelagerte Wellen (24, 26) vorgesehen sind, wobei jeder Welle (24, 26) eine Ausnehmung (50, 52) in dem Gehäuse (36) der Antriebseinheit (32) zugeordnet ist.

10. Stützeinrichtung nach Anspruch 1, **dadurch gekennzeichnet, daß** der Grundkörper (4) einen Rahmen (6) aufweist.

11. Stützeinrichtung nach Anspruch 1, **dadurch gekennzeichnet, daß** die Stützeinrichtung (2) als Lattenrost ausgebildet ist.

12. Stützeinrichtung nach Anspruch 1, **dadurch gekennzeichnet, daß** die Antriebseinheit (32) an einem ersten Teil des Möbels angeordnet ist, daß die Antriebseinheit (32) eine Aufwickelvorrichtung (54) für ein band-, seil- oder kettenförmiges Zugmittel aufweist, das nach Art eines Flaschenzuges über wenigstens eine an dem Gehäuse (36) oder einem anderen, beim Verstellen des Stützteiles (16, 18; 12, 14) relativ zu dem ersten Teil ortsfesten Teil angeordnete Umlenkrolle (76) und wenigstens eine an dem zu verstellenden Stützteil oder einem mit diesem Teil zum Verstellen desselben in wirkungsverbindung stehenden Zwischenteil angeordnete Umlenkrolle (74) geführt ist, wobei das Zugmittel mit dem zugeordneten, zu verstellenden Stützteil (16, 18; 12, 14) derart in wirkungsverbindung steht, daß beim Aufwickeln des Zugmittels eine Verstellung des Stützteiles (16, 18; 12, 14) erfolgt.

13. Möbelantrieb nach Anspruch 12, **dadurch gekennzeichnet, daß** das Zugmittel nach Art eines mindestens 4-strängigen Flaschenzuges abwechselnd über an dem Gehäuse (36) oder einem anderen beim Verstellen des Stützteiles (16, 18; 12, 14) relativ zu dem ersten Teil ortsfesten Teil angeordnete Umlenkrollen (76) und über an dem zugeordneten Stützteil oder einem mit diesem Teil zum Verstellen desselben in Wirkungsverbindung stehenden Zwischenteil angeordnete Umlenkrollen (74) geführt ist.

14. Möbelantrieb nach Anspruch 13, **dadurch gekennzeichnet, daß** die einem Antrieb (34, 34') zugeordneten, an dem Gehäuse (36) oder einem anderen beim Verstellen des Stützteiles (16, 18; 12, 14) ortsfesten Teil angeordneten Umlenkrollen (76) koaxiale Drehachsen aufweisen oder auf einer gemeinsamen Drehachse angeordnet sind.

15. Möbelantrieb nach Anspruch 13, **dadurch gekennzeichnet, daß** die dem Stützteil (16, 18; 12, 14) zugeordneten, an diesem oder einem Zwischenteil angeordneten Umlenkrollen (74) koaxiale Drehachsen aufweisen oder auf einer gemeinsamen Drehachse angeordnet sind.

16. Möbelantrieb nach Anspruch 13, **dadurch gekennzeichnet, daß** die einem Antrieb (34, 34') zugeordneten, an dem Gehäuse (36) oder einem anderen beim Verstellen des Stützteiles (16, 18; 12, 14) ortsfesten Teil angeordneten Umlenkrollen (76) zueinander parallele Drehachsen aufweisen.

17. Möbelantrieb nach Anspruch 13, **dadurch gekennzeichnet, daß** die dem Stützteil (16, 18; 12, 14) zugeordneten, an diesem oder einem Zwischenteil angeordneten Umlenkrollen (74) zueinander parallele Drehachsen aufweisen.

18. Möbelantrieb nach Anspruch 12, **dadurch gekennzeichnet, daß** das der Aufwickelvorrichtung (54) abgewandte Ende (78) des Zugmittels an dem zu verstellenden Stützteil (16, 18; 12, 14) festgelegt ist.

19. Möbelantrieb nach Anspruch 12, **dadurch gekennzeichnet, daß** das der Aufwickelvorrichtung (54) abgewandte Ende (78) des Zugmittels an dem mit dem Stützteil (16, 18; 12, 14) zum verstellen desselben in wirkungsverbindung stehenden Zwischenteil festgelegt ist.

20. Möbelantrieb nach Anspruch 12, **dadurch gekennzeichnet, daß** das der Aufwickelvorrichtung (54) abgewandte Ende (78) des Zugmittels an dem Gehäuse (36) oder dem ersten Teil festgelegt ist.

21. Möbelantrieb nach Anspruch 12, **dadurch gekennzeichnet, daß** die Antriebseinheit als Schwenkantrieb zum verschwenken des Stützteiles (16, 18; 12, 14) relativ zu dem ersten Teil ausgebildet ist.

22. Möbelantrieb nach Anspruch 12, **dadurch gekennzeichnet, daß** das Zwischenteil ein Schwenkhebel (66) ist, der wenigstens eine Umlenkrolle trägt.

23. Möbelantrieb nach Anspruch 22, **dadurch gekennzeichnet, daß** der Schwenkhebel (66) in Montageposition des Möbelantriebs drehfest mit einer drehbar gelagerten Welle (24) verbunden ist, mit der das Stützteil (16, 18; 12, 14) zum Verschwenken desselben in wirkungsverbindung steht.

24. Möbelantrieb nach Anspruch 23, **dadurch gekennzeichnet, daß** der Schwenkhebel (66) zur Bildung einer drehfesten Verbindung formschlüssig mit der Welle (24) verbunden ist.

25. Möbelantrieb nach Anspruch 24, dadurch gekerurzeichnet, daß die Welle (24) einen unrunden Querschnitt aufweist und formschlüssig in eine Ausnehmung (80) des Schwenkhebels (66) eingreift, die zum Querschnitt der welle (24) im wesentlichen komplementär geformt ist.

26. Möbelantrieb nach Anspruch 25, **dadurch gekennzeichnet, daß** die Ausnehmung (80) des Schwenkhebels (66) in Radialrichtung der Welle (24) offen ausgebildet ist und daß verriegelungsmittel zum Verriegeln der Welle (24) in der Ausnehmung (80) vorgesehen sind.

27. Möbelantrieb nach Anspruch 22, **dadurch gekennzeichnet, daß** der Schwenkhebel (66) als zweiarmiger Hebel ausgebildet ist, wobei jeder Hebelarm wenigstens eine Umlenkrolle (74) trägt.

28. Möbelantrieb nach Anspruch 1, **dadurch gekennzeichnet, daß** die Aufwickelvorrichtung (54) ein drehbar gelagertes Wickelelement (64) aufweist, an dem das der Aufwickelvorrichtung (54) zugewandte Ende des jeweiligen Zugmittels festgelegt ist und das mit einem Motor, vorzugsweise einem Elektromotor (58), in Drehantriebsverbindung steht.

29. Sitz- und/oder Liegemöbel, **dadurch gekennzeichnet, daß** es eine Stützeinrichtung nach einem der vorhergehenden Ansprüche aufweist.

## Claims

1. Motor adjustable support device for an upholstery of a piece of furniture for sitting and/or lying upon, e.g. a mattress for a bed, including
a base body (4) including at least two support components (10-18) being adjustable relative to each other,
at least one drive unit (32) detachably connected to the base body (4) and including a housing (36) with at least one recess (50, 52), which, in the mounting position of the drive unit (32) is engaged by a rotatable shaft (24, 26), which is operatively connected to one adjustable support component (10-18) and is adapted to rotate for adjusting the support component by means of the drive unit (32),
**characterized in**
**that** the drive unit (32) is placed onto the shaft (24, 26) from the side of the support such that, in the vertical direction the housing (36) of the drive unit (32) is arranged essentially between the support components (10-18) and the shaft (24, 26).

2. Support device according to claim 1, **characterized in that** the shaft (24, 26) is mounted on the base body (4) of the support device (2).

3. Support device according to claim 2, **characterized in that** a pivot lever (46, 46') is connected to the shaft (24, 26) in a manner not to rotate, which lever, for being pivoted is in driving connection with a drive motor (40, 40') of the drive unit (32).

4. Support device according to claim 3, **characterized in that** the drive unit (32) includes at least one linearly moveable drive element (44, 44'), to which the pivot lever (46, 46') is operatively connected for the pivoting thereof.

5. Support device according to claim 3, **characterized in that** the pivot lever (46, 46') is an angled or bent-off lever.

6. Support device according to claim 4, **characterized in that** the linearly movable drive element is a spindle nut (44, 44') mounted in a torque proof manner and movable in the axial direction on an adjusting spindle (42, 42') adapted to be driven to rotate.

7. Support device according to claim 4, **characterized in that** the linearly movable drive element is an adjusting spindle movable in its axial direction, on which spindle a stationary spindle nut is arranged adapted to be driven to rotate.

8. Support device according to claim 1, **characterized by** latching means for locking the drive unit (32) in the mounting position on the support device (2).

9. Support device according to claim 1, **characterized in that** two shafts (24, 26) mounted to rotate are provided for, a recess (50, 52) in the housing (36) of the drive unit (32) being associated with each shaft (24, 26).

10. Support device according to claim 1, **characterized in that** the base body (4) includes a frame (6).

11. Support device according to claim 1, **characterized in that** the support device (2) is designed as a slatted frame.

12. Support device according to claim 1, **characterized in that** the drive unit (32) is arranged on a first portion of the piece of furniture, that the drive unit (32) includes a take-up apparatus (54) for a belt-, rope- or chain-like pulling means, which is guided, in the manner of a pulley system, via at least one deflection roller (76) arranged on the housing (36) or on another component, which is stationary while adjusting the support component (16, 18; 12, 14) relative to the first component, and at least one deflection roller (74) arranged on the support component to be adjusted or on an intermediate component connected operatively to this component for adjusting the same, wherein the pulling means is operatively connected to the associated support component (16, 18; 12, 14) to be adjusted in such a manner that in winding.-up the pulling means adjusting of the support component (16, 18; 12, 14) will occur.

13. Furniture drive according to claim 12, **characterized in that** the pulling means is guided, in the manner of an at least four-strand-pulley system alternately over deflection rollers (76) arranged on the housing (36) or on another component, which, while the adjustment of the support component (16, 18; 12, 14) occurs is stationary relative to the first component, and over deflection rollers (74) arranged on the associated support component or on an intermediate component operatively connected to this component for the adjustment thereof.

14. Furniture drive according to claim 13, **characterized in that** the deflection rollers (76) associated with a drive (34, 34') and arranged on the housing (36) or on another component, which is stationary during the adjustment of the support component (16, 18; 12, 14) include coaxial axes of rotation or are arranged on a mutual axis of rotation.

15. Furniture drive according to claim 13, **characterized in that** the deflection rollers (74) associated with the support component (16, 18; 12, 14) and arranged thereon or on an intermediate component include coaxial axes of rotation or are arranged on a mutual axis of rotation.

16. Furniture drive according to claim 13, **characterized in that** the deflection rollers (76) associated with a drive (34, 34') and arranged on the housing (36) or on another component, which is stationary during the adjustment of the support component (16, 18; 12, 14) include axes of rotation which are parallel to each other.

17. Furniture drive according to claim 13, **characterized in that** the deflection rollers (74) associated with the support component (16, 18; 12, 14) and arranged thereon or on an intermediate component include axes of rotation which are parallel to each other.

18. Furniture drive according to claim 12, **characterized in tha**the end (78) of the pulling means facing away from the take-up apparatus (54) is mounted fixedly on the support component (16, 18; 12, 14) to be adjusted.

19. Furniture drive according to claim 12, **characterized in that** the end (78) of the pulling means facing away from the take-up apparatus (54) is mounted fixedly on the intermediate component operatively connected to the support component (16, 18; 12, 14) for adjustment thereof.

20. Furniture drive according to claim 12, **characterized in tha**t the end (78) of the pulling means facing away from the take-up apparatus (54) is mounted fixedly on the housing (36) or on the first portion.

21. Furniture drive according to claim 12, **characterized in that** the drive unit is designed as a pivot drive for pivoting the support component (16, 18; 12, 14) relative to the first portion.

22. Furniture drive according to claim 12, **characterized in that** the intermediate component is a pivot lever (66) carrying at least one deflection roller.

23. Furniture drive according to claim 22, **characterized in that** in the mounting position of the furniture drive the pivot lever (66) is non-pivotally connected to a shaft (24) mounted to rotate, to which the support component (16, 18; 12, 14) is operatively connected for the pivoting thereof.

24. Furniture drive according to claim 23, **characterized in tha**t the pivot lever (66) for forming a non-pivotal connection is connected to the shaft (24) by means of a positive fit.

25. Furniture drive according to claim 24, **characterized in that** the shaft (24) has an out-of-round cross section and positively engages a recess (80) of the pivot lever (66), which recess is formed essentially complementary with respect to the cross section of the shaft (24).

26. Furniture drive according to claim 25, **characterized in that** the recess (80) of the pivot lever (66) is designed to be open in the radial direction of the shaft (24) and that there are provided watching means for locking the shaft (24) in the recess (80).

27. Furniture drive according to claim 22, **characterized in tha**t the pivot lever (66) is designed as a two-armed lever, each lever arm carrying at least one deflection roller (74).

28. Furniture drive according to claim 1, **characterized in that** the take-up apparatus (54) includes a pivotally connected take- up element (64) on which the end of the respective pulling element facing the take-up apparatus (54) is fixedly mounted, and which is in rotatable driving connection with a motor, preferably an electric motor (58).

29. Piece of furniture for sitting or lying upon, **characterized in that** it comprises a support device according to any one of the preceding claims.

## Revendications

1. Dispositif de soutien réglable de manière motorisée pour un rembourrage d'un siège et/ou d'un meuble de couchage, par exemple matelas d'un lit,
avec un corps de base (4) qui présente au moins deux parties de soutien (10-18) réglables l'une par rapport à l'autre,
avec au moins une unité d'entraînement (32) reliée de façon amovible au corps de base (4) qui présente un boîtier (36), le boîtier (36) présentant au moins un évidement (50, 52) dans lequel un arbre rotatif (24, 26) intervient dans la position de montage de l'unité d'entraînement (32) qui reste en liaison active avec une partie de soutien (10,18) à régler et qui est orientable au moyen de l'unité d'entraînement (32) pour ajuster la partie de soutien,
**caractérisé en ce que**,
l'unité d'entraînement (32) à partir du côté du soutien est placé sur l'arbre (24, 26) de telle sorte que le boîtier (36) de l'unité d'entraînement (32) est disposé dans la direction verticale essentiellement entre les parties de soutien (10-13) et l'arbre (24, 26).

2. Dispositif de soutien selon la revendication 1, **caractérisé en ce que** l'arbre (24, 26) est monté sur le corps de base (4) du dispositif de soutien (2).

3. Dispositif de soutien selon la revendication 2, **caractérisé en ce qu'**un levier pivotant (46, 46') est raccordé de manière rotative à l'arbre (24, 26), lequel reste en liaison d'entraînement avec un moteur d'entraînement (40, 40') de l'unité d'entraînement (32) pour faire pivoter celui-ci.

4. Dispositif de soutien selon la revendication 3, **caractérisé en ce que** l'unité d'entraînement (32) présente au moins un élément d'entraînement linéairement mobile (44, 44') avec lequel le levier pivotant (46, 46') reste en liaison active pour faire pivoter celui-ci.

5. Dispositif de soutien selon la revendication 3, **caractérisé en ce que** le levier pivotant (46, 46') est un levier coudé ou courbé.

6. Dispositif de soutien selon la revendication 4, **caractérisé en ce que** l'élément d'entraînement linéairement mobile (44, 44') est un écrou de broche (42, 42') maintenu fixe en rotation et mobile dans la direction axiale maintenue sur une vis de réglage entraînée en rotation.

7. Dispositif de soutien selon la revendication 4, **caractérisé en ce que** l'élément d'entraînement linéairement mobile est une vis de réglage mobile dans la direction axiale sur laquelle est disposé un écrou de broche fixe pouvant être entraîné en rotation.

8. Dispositif de soutien selon la revendication 1, **caractérisé par** des moyens de verrouillage pour verrouiller l'unité d'entraînement (32) en position de montage sur le dispositif de soutien (2).

9. Dispositif de soutien selon la revendication 1, **caractérisé en ce que** deux arbres (24, 26) montés en rotation sont prévus, chaque arbre (24, 26) étant associé à un évidemment (50, 52) dans le boîtier (36) de l'unité d'entraînement (32).

10. Dispositif de soutien selon la revendication 1, **caractérisé en ce que** le corps de base (4) présente un cadre (6).

11. Dispositif de soutien selon la revendication 1, **caractérisé en ce que** le dispositif de soutien (2) est réalisé sous forme d'un caillebotis.

12. Dispositif de soutien selon la revendication 1, **caractérisé en ce que** l'unité d'entraînement (32) est disposée sur une première partie du meuble, **en ce que** l'unité d'entraînement (32) présente un dispositif d'enroulement (54) pour un mécanisme de traction en forme de bande, de corde ou de chaîne qui est guidée selon le type de palan à travers au moins une poulie de renvoi disposée sur le boîtier (36) ou une autre partie fixe par rapport la première partie lors du réglage de la partie de soutien et au moins une poulie de renvoi (76) disposée sur le boîtier (36) ou une autre partie fixe par rapport à la première partie, lors du réglage de la partie de soutien(16, 18 ; 12, 14) et au moins une poulie de renvoi (74) disposée sur la partie de soutien à régler ou une partie intermédiaire restant en liaison active avec cette partie pour régler celle-ci, le mécanisme de traction restant en liaison active avec la partie de soutien (16, 18 ; 12, 14) associée à régler de sorte que pendant l'enroulement du mécanisme de traction, un réglage de la partie de soutien (16,18 ; 12 ; 14) a lieu.

13. Commande de meuble selon la revendication 12, **caractérisée en ce que** le mécanisme de traction, à la façon d'un palan à au moins 4 brins, est tour à tour guidé par le biais de poulies de renvoi (76) disposées sur le boîtier (36) ou une autre partie fixe par rapport à la première partie lors du réglage de la partie de soutien (16, 18 ;12, 14) et par le biais de poulies de renvoi (74) disposées sur la partie de soutien associée ou une partie intermédiaire restant en liaison active avec cette partie pour régler celle-ci.

14. Commande de meuble selon la revendication 13, **caractérisée en ce que** poulies de renvoi (76), associées à un entraînement (34, 34'), disposées sur le boîtier (36) ou une autre partie fixe lors du réglage de la partie de soutien (16, 18 ; 12, 14), présentent des axes de rotation coaxiaux ou sont disposés sur un axe de rotation commun.

15. Commande de meuble selon la revendication 13, **caractérisée en ce que** les poulies de renvoi (74) associées à la partie de soutien (16, 18 ; 12, 14), disposées sur celle-ci ou une autre partie intermédiaire, présentent des axes de rotation coaxiaux ou sont disposés sur un axe de rotation commun.

16. Commande de meuble selon la revendication 13, **caractérisée en ce que** les poulies de renvoi (76) associées à un entraînement (34, 34'), disposées sur le boîtier (36) ou une autre partie fixe lors du réglage de la partie de soutien (16, 18 ; 12,14), présentent des axes de rotation parallèles entre eux.

17. Commande de meuble selon la revendication 13, **caractérisée en ce que** les poulies de renvoi (74) associées à la partie de soutien (16, 18 ;12, 14), disposées sur celle-ci ou une autre partie intermédiaire, présentent des axes de rotation parallèles entre eux.

18. Commande de meuble selon la revendication 12, **caractérisée en ce que** l'extrémité (78) du mécanisme de traction opposée au dispositif d'enroulement (54) est fixée à la partie de soutien (16, 18 ; 12, 14) à déplacer.

19. Commande de meuble selon la revendication 12, **caractérisée en ce que** l'extrémité (78) du mécanisme de traction opposée au dispositif d'enroulement (54) est fixée à la partie intermédiaire restant en liaison fonctionnelle avec la partie de soutien (16, 18 ; 12, 14) pour régler celle-ci.

20. Commande de meuble selon la revendication 12, **caractérisée en ce que** l'extrémité (78) du mécanisme de traction opposée au dispositif d'enroulement (54) est fixée au boîtier (36) ou à la première partie.

21. Commande de meuble selon la revendication 12, **caractérisée en ce que** l'unité d'entraînement est réalisée sous la forme d'un entraînement en pivotement pour faire pivoter la partie de soutien (16, 18; 12, 14) par rapport à la première partie.

22. Commande de meuble selon la revendication 12, **caractérisée en ce que** la partie intermédiaire est un levier pivotant (66) qui porte au moins une poulie de renvoi.

23. Commande de meuble selon la revendication 22, **caractérisée en ce que** le levier pivotant (66) est raccordé de manière rotative à un arbre (24) monté en rotation dans la position de montage de la commande de meuble, avec lequel la partie de soutien (16, 18 ; 12, 14) reste en liaison active pour faire pivoter celle-ci.

24. Commande de meuble selon la revendication 23, **caractérisée en ce que** le levier pivotant (66) est raccordé à l'arbre (24) pour former une liaison solidaire en rotation par complémentarité de forme.

25. Commande de meuble selon la revendication 24, **caractérisée en ce que** l'arbre (24) présente une coupe circulaire déformée et s'engage par complémentarité de forme dans un évidement (80) du levier pivotant (66) qui est sensiblement de forme complémentaire à la coupe transversale de l'arbre (24).

26. Commande de meuble selon la revendication 25, **caractérisée en ce que** l'évidement (80) du levier pivotant (66) a une forme ouverte dans la direction radiale de l'arbre (24) et **en ce que** des moyens de verrouillage sont prévus pour verrouiller l'arbre (24) dans l'évidement (80).

27. Commande de meuble selon la revendication 22, **caractérisée en ce que** le levier pivotant (66) est réalisé sous la forme d'un levier à deux bras, chaque bras de levier portant au moins une poulie de renvoi (74).

28. Commande de meuble selon la revendication 1, **caractérisée en ce que** le dispositif d'enroulement (54) présente un élément d'enroulement (64) monté en rotation, auquel est fixée l'extrémité du mécanisme de traction respectif, opposée au dispositif d'enroulement (54) et qui reste en liaison d'entraînement en rotation avec un moteur, de préférence un moteur électrique (58).

29. Siège et/ou mobilier inclinable, **caractérisé en ce qu'**il présente un dispositif de soutien selon l'une quelconque des revendications précédentes.
